# EUROPÄISCHE PATENTSCHRIFT

(11) **EP 0 155 376 B1**
(45) Veröffentlichungstag und Bekanntmachung des Hinweises auf die Patenterteilung: **03.06.1987**
(21) Anmeldenummer: 84115139.2
(22) Anmeldetag: 11.12.1984
(51) Int. Cl.: H01H 33/66

(54) **Kontaktanordnung für Vakuumschalter**
Contact arrangement for a vacuum switch
Disposition de contact pour interrupteur à vide

(30) Priorität: 27.02.1984 DE 3407088
(43) Veröffentlichungstag der Anmeldung: 25.09.1985
(73) Patentinhaber: SIEMENS AKTIENGESELLSCHAFT, 80333 München (DE)
(72) Erfinder: Paul,Bernt-Joachim, Dr., D-8520 Erlangen (DE); Renz, Roman, Dr., D-1000 Berlin 41 (DE)

## Beschreibung

Die Erfindung bezieht sich auf eine Kontaktanordnung für Vakuumschalter mit koaxial einander gegenüber angeordneten und in ihrer Achsrichtung relativ zueinander beweglichen Topfkontakten, deren hohlzylindrische Kontaktträger gleichsinnig zur Achse geneigte Schlitze enthalten und jeweils mit einer Kontaktplatte versehen sind.

Die maximale Abschaltleistung von Vakuumschaltern ist bekanntlich gegeben durch die maximalen Werte des sich abschaltbaren Stromes und der wiederkehrenden Spannung nach dem Abreissen des Lichtbogens und kann durch ein zur Richtung des Lichtbogenstromes paralleles Magnetfeld günstig beeinflusst werden. Eine Kontraktion des Lichtbogens, die zum Ansteigen der Lichtbogenspannung und des mit dieser Spannung verbundenen Leistungsumsatzes führt, kann durch ein koaxiales Magnetfeld im Bereich des Lichtbogens zwischen den geöffneten Kontakten verhindert werden. Zu diesem Zweck kann bei diesen sogenannten Axialfeldkontakten eine die Schaltkammer zylindrisch umschliessende Spule vorgesehen sein. Sie liegt mit den Schaltkontakten elektrisch in Reihe und baut ein vom Strom abhängiges axiales Magnetfeld auf, das den Spalt zwischen den koaxialen Kontakten in Achsrichtung durchsetzt. Zur Erhöhung der Feldstärke im Kontaktspalt kann die Spule auch doppellagig aufgebaut und die Windungen können schraubenförmig hin- und rückläufig ausgeführt sein. Die Herstellung solcher Vakuumschalter erfordert aber einen verhältnismässig grossen Aufwand.

Bei einer bekannten Ausführungsform einer Kontaktanordnung für Vakuumschalter mit koaxial einander gegenüber angeordneten und in ihrer Achsrichtung relativ zueinander beweglichen Topfkontakten wird das axiale Magnetfeld zwischen den geöffneten Kontakten durch Windungen erzeugt, die durch Schlitze in den beiden Kontaktträgern entstehen. Diese Schlitze haben bei beiden Kontakten den gleichen Drehsinn. Die einander zugewandten Stirnflächen der Kontaktträger sind jeweils durch den Rand einer im wesentlichen scheibenförmigen Kontaktplatte bedeckt. Ein zentraler Bereich der Kontaktplatte bildet die Kontaktauflagefläche. Zwischen der Kontaktplatte und dem Boden des Kontakts kann noch ein Stützkörper aus mechanisch festem und elektrisch schlecht leitendem Material vorgesehen sein. Die Kontaktplatten sind zur Unterdrückung von Wirbelströmen im allgemeinen mit radialen Schlitzen versehen (DE-A-3 227 482).

Der Erfindung liegt nun die Aufgabe zugrunde, eine Kontaktanordnung der eingangs genannten Art so zu gestalten , dass eine grosse Stromtragfähigkeit sichergestellt ist und dass die Temperaturerhöhung durch den Nennstrom niedrig bleibt. Zugleich soll während der Lichtbogenphase im Spalt zwischen den geöffneten Kontakten ein zur Löschung grosser Kurzschlussströme ausreichendes homogenes Magnetfeld erzeugt werden. Dazu ist eine hinreichende effektive Windungszahl erforderlich; zugleich muss aber der Widerstand der zwischen den Schlitzen gebildeten Segmente des als Spule wirkenden Kontaktträgers entsprechend begrenzt werden. Ausserdem soll der Kontakt auch noch in einfacher Weise hergestellt werden können. Die Erfindung beruht auf der Erkenntnis, dass die Erzeugung des erforderlichen Magnetfeldes nur innerhalb bestimmter Bereiche von verschiedenen Beziehungen der das Magnetfeld bestimmenden Einflussgrössen zueinander möglich ist. Auch bei grösserem Kontaktdurchmesser muss ein so grosses und hinreichend homogenes Magnetfeld sichergestellt werden, dass man einen diffusen Lichtbogen erhält und zugleich die Bogenbrennspannung möglichst klein wird.

Die genannte Aufgabe wird erfindungsgemäss gelöst mit den kennzeichnenden Merkmalen des Anspruchs 1. Mit dieser Gestaltung der Kontakte erhält man im Luftspalt zwischen den geöffneten Kontakten eine spezifische magnetische Induktion B_{z}II von wenigstens 3,5 _{I}lTfA, vorzugsweise wenigstens 4 _{I}lTfA. Weitere besonders vorteilhafte Gestaltungsformen ergeben sich aus den Unteransprüchen. Es ist zwar bei einem vorbestimmten Durchmesser D der Kontakte eine Topftiefe Hᵣ > 0,1 D ausreichend; sie wird jedoch vorzugsweise wenigstens 0,15 D, insbesondere wenigstens 0,2 D, gewählt. Bei verhältnismässig grosser Topftiefe Hᵣ bis zu etwa 0,5 D kann ein entsprechend geringer Neigungswinkel a der Schlitze gegenüber der Achse der Kontakte gewählt werden. Die Wandstärke W der Kontaktträger wird vorzugsweise so auf den Durchmesser D und die Topftiefe Hr abgestimmt, dass die Kontaktträger bei einem mittleren Kontaktabstand wie ein Helmholtz-Spulenpaar wirken. Dadurch wird ein besonders homogenes axiales Magnetfeld in der Mitte zwischen den Kontakten erzeugt. Die Wandstärke W der als Spulen wirkenden Kontaktträger wird vorzugsweise wenigstens 7 mm gewählt und im allgemeinen 10 mm nicht wesentlich überschreiten.

Zur weiteren Erläuterung der Erfindung wird auf die Zeichnung Bezug genommen, in der ein Ausführungsbeispiel einer Kontaktanordnung für Vakuumschalter nach der Erfindung schematisch veranschaulicht ist. In Figur 1 sind zwei Kontakte in einer jeweils teilweise geschnittenen Seitenansicht dargestellt. Die Figuren 2 und 3 dienen zur Erläuterung der Gestaltung der Schlitze des Kontaktträgers. In den Figuren 4 bis 7 sind verschiedene Grenzwerte für die Gestaltung der Kontakte jeweils in einem Diagramm veranschaulicht.

In der Ausführungsform nach Figur 1 sind zwei Kontakte 2 und 4 mit ihren Stirnflächen in einem Abstand A von beispielsweise 15 mm koaxial einander gegenüber angeordnet. Ihre gemeinsame Achse ist in der Figur strichpunktiert angedeutet und mit 5 bezeichnet. Sie bestehen jeweils aus einem hohlzylindrischen Kontaktträger 6 bzw. 8, der über einen Kontaktboden 10 bzw. 12 mit einer als Bolzen gestalteten Stromzuführung 14 bzw. 16 verbunden ist. Die Kontakte 2 und 4 enthalten jeweils einen Stützkörper 18 bzw. 20 und sind jeweils mit einer Kontaktplatte 26 bzw. 28 abgedeckt. Diese Kontaktplatten sind an ihren Rändern jeweils mit einer in der Figur nicht näher bezeichneten Abschrägung versehen, so dass von ihnen jeweils ein zentraler Teil die Kontaktauflagefläche bildet. Die Stützkörper 18 und 20 sind jeweils als Rotationskörper gestaltet, deren Enden derart erweitert sind, dass sich ein Schnittbild etwa in der Form eines Doppel-T-Trägers ergibt.

Die Kontaktträger 6 und 8, deren Aussendurchmesser gleich dem Durchmesser D von beispielsweise 90 mm der Kontakte 2 und 4 ist, enthalten jeweils mit einem Neigungswinkel a gegenüber der Achse 5 der Kontaktanordnung geneigte Schlitze 22 bzw. 24, die in den beiden Kontakten 2 und 4 gleichsinnig verlaufen, so dass sich die jeweils zwischen benachbarten Schlitzen 22 oder 24 gebildeten Stege 32 bzw. 34 in dem anderen Kontakt im gleichen Drehsinn fortsetzen. Die Höhe H_{T} der Kontaktträger, soweit sie mit Schlitzen versehen sind, bildet jeweils die Topftiefe, das ist in der dargestellten Ausführungsform der Kontakte 2 und 4 die gesamte Höhe H_{T} der Kontaktträger 6 bzw. 8.

Die Schlitze 22 und 24 können schraubenlinienförmig mit einem konstanten Neigungswinkel a ausgebildet sein. Solche Schlitze können mit einem zylindrischen Fräser hergestellt werden, dessen Durchmesser gleich der Schlitzbreite ist und der wenigstens so lang wie die Wandstärke W der Kontaktträgers 6 und 8 ist. Der Kontaktträger 6 bzw. 8 wird dabei schraubenlinienförmig um seine Achse 5 geführt. Bei einem vorbestimmten Durchmesser D und einer Topftiefe H_{T} ist der Neigungswinkel solcher schraubenlinienförmiger Schlitze mit dem Azimut β, das jeder der Schlitze 22 und 24 überstreicht, durch die Beziehung verknüpft.

In besonders einfacher Weise können Schlitze mit ebener Schnittfläche hergestellt werden, beispielsweise durch Sägen. Solche Schlitze mit einem Neigungswinkel a_{E} der Schnittebene 36 gegen die Achse 5 sind in der Seitenansicht nach Figur 2 veranschaulicht, in der zur Vereinfachung nur ein einziger ebener Schlitz 22 angedeutet ist. Der Neigungswinkel a_{E} der Schlitzebene 36 gegen die Achse 5 der Kontakte 2 und 4 mit einem Azimut ß nach Figur 3 ergibt sich aus der Beziehung

Dabei ist b der Abstand, welchen die von der Schlitzebene 36 des Schlitzes 22 und der Stirnfläche 27 des Kontaktträgers 6 gebildete Schnittgerade 30 von der Achse 5 hat. ß-arc sin (2 b/D) wird vorzugsweise etwa 90° gewählt; daraus folgt, dass es die Bedingung β = 90° + arc sin (2 b/D) erfüllt. Damit wird tan a_{E} ein Maximum, wenn Abstand b, Durchmesser D und Topftiefe H_{T} vorgegeben sind.

Im Diagramm nach Figur 4 ist die Topftiefe H_{T} in Abhängigkeit vom Durchmesser D aufgetragen. Für einen Durchmesser D von 60 bis 150 mm und mit einem vorzugsweise einzuhaltenden unteren Grenzwert für die Topftiefe H_{T} = 0,15 D und einem oberen Grenzwert, der vorzugsweise H_{T} = 0,3 D nicht wesentlich überschreitet, kann die Topftiefe in einem Bereich gewählt werden, der durch eine untere Grenze H_{T"} und eine obere Grenze H_{To} gegeben ist. Für Kontakte 2 und 4 mit einem Durchmesser von beispielsweise D = 90 mm kann die Topftiefe H_{T} etwa zwischen 13,5 und 27 mm betragen, wie es in dem Diagramm gestrichelt angedeutet ist.

Entsprechend dem Diagramm nach Figur 5, in dem die Schlitzzahl s in Abhängigkeit vom Durchmesser D aufgetragen ist, ist die Schlitzzahl s in einem Bereich gewählt, dessen untere und obere Grenze jeweils etwa durch eine strichpunktierte Gerade festgelegt sind. Da sich für die Schlitzzahl s jeweils nur ganze Zahlen ergeben, erhält man als untere und obere Begrenzung jeweils eine Treppenkurve. Für einen Durchmesser von beispielsweise D = 90 mm können zwischen 3 und 9 Schlitze gewählt werden, wie es in dem Diagramm gestrichelt angedeutet ist.

Im Diagramm nach Figur 6 ist das Azimut β der Schlitze 22 und 24 in Abhängigkeit vom Durchmesser D aufgetragen. Ein Azimut β zur Erzeugung der erforderlichen spezifischen magnetischen Induktion B_{z}/l = 3,5 µT/A in der Mitte zwischen den beiden Kontakten 2 und 4 ist durch eine Kurvenschar aufgetragen. Diese spezifische Induktion ist ausreichend zur Erzeugung einer diffusen Lichtbogenform auch bei hohem Schaltstrom. Parameter der in guter Näherung als Geraden verlaufenden Kurven ist die Schlitzzahl s in jedem der Kontaktträger 6 und 8. Für die Topftiefe H_{T} wurde der vorzugsweise noch verwendbare Wert Hτ = 0,15 D und eine verhältnismässig grosse Schlitzbreite von beispielsweise 2,6 mm angenommen. Die der Beziehung entsprechende strichpunktierte Grenzgerade βᵤ gibt die Untergrenze des Bereiches für das Azimut β an, der mit geeigneten Werten der Schlitzzahl s, der Topftiefe H_{T} sowie der Schlitzbreite die Erzeugung des erforderlichen Mindest-Axialfeldes zur Erhöhung der Schaltleistung der Kontaktanordnung ermöglicht.

Die der Beziehung entsprechende gestrichelte Grenzgerade β_{°} gibt die Obergrenze des Bereiches für das Azimut β an, der mit geeigneten Werten der Schlitzzahl s, der Topftiefe H_{T} und der Schlitzbreite 2,6 mm die Erzeugung eines zur Erhöhung der Schaltleistung anzuwendenden Axialfeldes ermöglicht. Für einen Durchmesser D = 90 mm ergibt sich beispielsweise für eine Schlitzzahl s = 3 ein Azimut β = 108° und für eine Schlitzzahl s = 8 ein Azimut β = 50°, wie es in der Figur gestrichelt angedeutet ist.

Für eben geschnittene, vorzugsweise gesägte Schlitze 22 und 24 erhält man den anzuwendenden Bereich für den Neigungswinkel a_{E} aus Gleichung (11), indem man für das Azimut β jeweils die angegebenen Bereichsgrenzen einsetzt. Damit erhält man den Bereich

Um beispielsweise in einer Ausführungsform der Kontakte 2 und 4 mit schraubenlinienförmigen Schlitzen und einem

in der Mitte zwischen den Kontakten 2 und 4 eine spezifische magnetische Induktion B_{z}/l = 4,2 µT/A zu erreichen, müssen abweichend vom Diagramm der Figur 6 die Schlitze das

Für das schraubenlinienförmige Schlitzprofil erhält man nach

Dieser Schlitzwinkel a liegt etwa in der Mitte des Bereichs, der durch die Grenzen 66,2° für den kleinsten und 82,2° für den grössten Schlitzwinkel bestimmt ist.

Der Widerstand für den als Spule wirkenden geschlitzten Kontaktträger 6 bzw. 8 ergibt sich zu und der Widerstand der Parallelschaltung eines der Kontaktträger mit dem zugehörigen Stützkörper 18 bzw. 20 zu

Damiterhält man für eine zulässige, durch die ohmsche Erwärmung erzeugte Temperaturerhöhung der Kontaktträger von 50 K gegenüber dem Anfang der Kontaktbolzen 14 und 16 eine maximale Stromtragfähigkeit

Durch die angegebenen Werte von Kontaktdurchmesser D, Topftiefe H_{T} und Wandstärke W wirken die Kontakte 2 und 4 bei einem gegenseitigen Abstand wie ein Helmholtz-Spulenpaar und erzeugen somit auf der Achse 5 zwischen den Kontakten 2 und 4 ein homogenes Feld.

Mit der Kontaktanordnung gemäss der Erfindung mit ebenem Schlitzprofil und mit einem Durchmesser D von 90 mm erhält man eine Abschaltleistung entsprechend einem abschaltbaren Strom l_{eff} > 50 kA bei einer Nennspannung von 15 kV und einem abschaltbaren Strom l_{eff} > 31,5 kA bei einer Nennspannung von 36 kV.

## Patentansprüche

1. Kontaktanordnung für Vakuumschalter mit koaxial einander gegenüber angeordneten und in ihrer Achsrichtung relativ zueinander beweglichen Topfkontakten (2, 4) deren hohlzylindrische Kontaktträger (6, 8) gleichsinnig zur Achse (5) geneigte Schlitze (22, 24) enthalten und jeweils mit einer Kontaktplatte (26, 28) versehen sind, dadurch gekennzeichnet, dass für den Bereich des Aussendurchmessers D der Kontaktträger (6, 8) mit einer Topftiefe H_{T} und einer Schlitzzahl s sowie einem Azimut ß der Schlitze (22, 24) die Bedingungen
a) 0,1 D ≤ HT ≤ 0,5 D
b) 0,03 D/mm s s ≤ 0,1 D/mm
c) (8 + 0,1 D/mm D/mm +3―――――)° ≤ ß ≤ (150+0,5D/mm)° s
erfüllt sind.

2. Kontaktanordnung nach Anspruch 1, dadurch gekennzeichnet, dass die Bedingung 0,15 D ≤ H_{T} ≤ 0,3 D erfüllt ist.

3. Kontaktanordnung nach Anspruch 1 oder 2 mit einem Neigungswinkel α_{E} der Schnittebene 36 ebener Schlitze (22, 24) und einem Abstand b der Schnittgeraden (30) von der Achse (5) der Kontakte (2, 4), dadurch gekennzeichnet, dass die Bedingung
{b + (D/2)sin[(9 + 0,58 D/mm)°
- arc sin (2b/D)]) /H_{T} ≤ tan αE
≤ {b + (D/2)sin[(150 + 0,5 D/mm)°
- arc sin (2b/D)]) /H_{T}
erfüllt ist.

4. Kontaktanordnung nach einem der Ansprüche 1 bis 3, dadurch gekennzeichnet, dass die Wandstärke W der Kontaktträger (6, 8) die Bedingung erfüllt.

## Claims

1. A contact arrangement for vacuum switches comprising coaxial cup contacts (2, 4) which are axially movable relative to one another, and whose hollow-cylindrical contactcariers (6, 8) contain slots (22, 24) inclined in the same direction toward the axis (5) and are each provided with a contact plate (26, 28), characterised in that for a range of the outer diameter D of the contact carriers (6, 8) of
60 mm ≤ D ≤ 150 mm
with a cup depth H_{T} and a number of slots s and an azimuth ß of the slots (22, 24), the conditions
a) 0.1 D ≤ H_{T} ≤ 0,5 D
b) 0.03 D/mm s s ≤ 0.1 D/mm
c) (8 + 0.1 D/mm D/mm +3―――――)° ≤ β ≤ (150+0.5D/mm)° s
are fulfilled.

2. A contact arrangement as claimed in Claim 1, characterised in that the condition 0.15 D ≤ H_{T} ≤ 0.3 D is fulfilled.

3. A contact arrangement as claimed in Claim 1 or 2, with an angle of inclination a_{E} of the sectional plane 36 of flat slots (22, 24) and a distance b of the intersection lines (30) from the axis (5) of the contacts (2, 4), characterised in that the condition
{b + (D/2)sin[(9 + 0.58 D/mm)°
- arc sin (2b/D)]} /H_{T} < tan a_{E}
≤ {b + (D/2)sin[(150 + 0.5 D/mm)°
- arc sin (2b/D)]}
is fulfilled.

4. A contact arrangement as claimed in one of the Claims 1 to 3, characterised in that the wall thickness W of the contact carriers (6, 8) fulfills the condition

## Revendications

1. Dispositif de contact pour interrupteur à vide comportant des contacts en forme de pots (2, 4) disposés coaxialement en vis-à-vis l'un de l'autre et déplaçable l'un par rapport à l'autre, suivant leur direction axiale et dont les porte-contacts (6, 8) en forme de cylindres creux comportent des fentes (22, 24) inclinées dans le même sens par rapport à l'axe (5) et sont munies respectivement d'une plaque de contact (26, 28), caractérisé par le fait que pour la plage de valeurs du diamètre extérieur D des porte-contacts (6, 8) avec une profondeur de pot H_{T} et un nombre de fentes s ainsi qu'un angle azimutal β des fentes (22, 24), les conditions
a) 0,1 D ≤ H_{T} ≤ 0,5 D
b) 0,03 D/mm ≤ s ≤ 0,1 D/mm
c) (8 + 0,1 D/mm D/mm + 3 )° ≤β ≤ (150 + 0,5 D/mm)° s
sont satisfaites.

2. Dispositif de contact suivant la revendication 1, caractérisé par le fait que la condition 0,15 D ≤ H_{T} ≤ 0,3 D est satisfaite.

3. Dispositif de contact suivant la revendication 1 ou 2, dans lequel le plan de coupe (36) des fentes planes (22, 24) fait un angle d'inclinaison α_{E} et les droites de coupe (30) sont à une distance b de l'axe (5) des contacts (2, 4), caractérisé par le fait que la condition
{b + (D/2)sin[(9 + 0,58 D/mm)°
- arc sin (2b/D)]} /H_{T} ≤ tg α_{E}
≤ {b + (D/2)sin[(150 + 0,5 D/mm)°
- arc sin (2b/D)]} /H_{T}
est satisfaite.

4. Dispositif de contact suivant l'une des revendications 1 à 3, caractérisé par le fait que l'épaisseur de paroi W des porte-contacts (6, 8) satisfait à la condition
